# FASCICULE DE BREVET EUROPEEN

(11) **EP 0 277 453 B1**
(45) Date de publication et mention de la délivrance du brevet: **11.03.1992**
(21) Numéro de dépôt: 87460020.8
(22) Date de dépôt: 08.12.1987
(51) Int. Cl.: B41J 2/175

(54) **Cellule à multiples fonctions comportant une chambre à volume variable et circuit d'alimentation fluide d'une tête d'impression à jet d'encre qui en est équipée**
Mehrzweckzelle mit einem veränderlichen Rauminhalt und damit versehene Flüssigkeitszufuhrschaltung eines Tintenstrahlschreibkopfes
Multi-functional cel having a chamber with a variable volume, and its use in a fluid supply circuit for an ink jet printer

(30) Priorité: 10.12.1986 FR 8617385; 26.08.1987 FR 8712008
(43) Date de publication de la demande: 10.08.1988
(73) Titulaire: IMAJE S.A., 26500 Bourg les Valence (FR)
(72) Inventeur: Regnault, Luc M., F-26500 Bourg Lès Valence (FR)
(74) Mandataire: Ballot, Paul Denis Jacques

(56) Documents cités:
- EP-A- 0 147 026
- GB-A- 2 098 546
- US-A- 3 855 129
- US-A- 3 990 295
- US-A- 4 121 222
- US-A- 4 270 133
- US-A- 4 318 114
- US-A- 4 357 617
- US-A- 4 464 668
- PATENT ABSTRACTS OF JAPAN, vol. 5, no. 37 (M-58)[709], 10 mars 1981; & JP-A-55 161 660 (RICOH K.K.) 16-12-1980

## Description

L'invention concerne une cellule comportant une chambre à volume variable capable de réaliser plusieurs fonctions telles que les fonctions de génération d'un débit de fluide, de mesure de viscosité, d'homogénéïté du fluide, de température, de positionnement du rotor d'un moteur, etc.

Elle concerne également l'application de telles cellules agencées de telle sorte qu'elles conduisent à la réalisation d'un circuit hydraulique d'alimentation d'une tête d'impression à jet d'encre continu, circuit dont la qualité essentielle est d'être, grâce à la mise en oeuvre d'une telle cellule, extrêmement compact pour des performances de fonctionnement et de fiabilité élevée.

Bien que l'application au jet d'encre d'une cellule conforme à l'invention ne soit pas limitative, c'est cette dernière qui sera décrite plus en détail dans la suite de la description. On trouve là en effet une illustration des principales fonctions que peut accomplir une telle cellule prise séparément ou en combinaison avec une autre cellule. Il convient donc de rappeler ici à quels besoins particuliers doit répondre un circuit d'alimentation en encre d'une tête d'impression à jet d'encre continu. Il s'agit notamment:
- d'une génération d'un jet d'encre dont le débit est en général inférieur à 20 cm³/minute et ceci à une pression pouvant atteindre 4 bars;
- de fluctuations résiduelles sur la pression d'alimentation inférieures à 1 %;
- d'une récupération et d'un recyclage de l'ensemble du débit d'encre généré non utilisé pour l'impression;
- de la possibilité d'utilisation d'encres à solvants très volatils permettant un séchage rapide sur des matériaux non poreux, tels que le métal ou le verre par exemple;
- d'une fiabilité élevée;
- d'un fonctionnement un milieu industriel complètement automatique, sans entretien, et sans procédure de nettoyage astreignante avant un arrêt prolongé du circuit d'alimentation.

Dans les imprimantes de marquage par jet d'encre actuellement connues, différentes solutions sont retenues pour répondre aux impératifs exprimés ci-dessus. On utilise par exemple des pompes à engrenages assurant les fonctions de mise en pression du jet, et de mise en dépression de la gouttière de récupération du jet, coopérant avec des moyens intégrés de mesure de viscosité et d'ajout de solvant lorsque l'encre utilisée comporte des solvants volatils. Un circuit d'alimentation de ce type est décrit dans la demande de brevet français 8316440 déposée par la Demanderesse et publiée sous le numéro 2,553,341. Une telle architecture, bien que très performante et adaptée à certaines applications, peut cependant présenter quelques inconvénients. Entre autres, les pompes à engrenage, même de petites dimensions, sont mal adaptées à la génération de petits débits de moyenne pression, tels que ceux qui sont nécessaires à la technique du jet continu. Ces types de pompes, par construction, possèdent des fuites internes dues aux jeux mécaniques fonctionnels nécessaires: ces fuites sont telles que la pompe doit générer, pour fonctionner dans de bonnes conditions, un débit réel très nettement supérieur à celui qui est nécessaire au jet. Des débits importants aux pressions requises impliquent des puissances mécaniques et électriques sans mesure avec ce qui est nécessaire pour le jet, et donc des échauffements, une ventilation et une alimentation électrique surdimensionnée.

Par ailleurs, la fiabilité de ce type de pompe, pour cette application, est très modeste, car les matériaux compatibles avec les solvants légers, tels le Méthyl Ethyl Céthone, sont rares. Les engrenages sont souvent faits en Téflon, matériau qui présente des caractéristiques mécaniques d'usures limitées.

Pour assurer le bon fonctionnement d'un tel circuit, on doit faire appel à des capteurs multiples, tels que les capteurs de pression, capteurs de niveaux à sondes plongeantes, viscosimètre, capteur de température pour la correction de viscosité de l'encre, tuyauterie importante, etc. De plus, les procédures de nettoyage sont fastidieuses.

Dans un autre type de matériel, on utilise de l'aire comprimé pour la mise en pression. S'il s'agit d'air comprimé industriel, il faut le filtrer soigneusement. La fonction de dépression pour la récupération du jet est obtenue par effet Venturi. L'inconvénient majeur de ce système d'alimentation est le transfert de l'encre de la partie en dépression à la partie sous pression, ce qui nécessite la mise en place de sas de transfert multiples. Par ailleurs, si de l'air comprimé n'est pas disponible, un compresseur est nécessaire.

On trouve également dans l'art antérieur, et notamment dans le domaine de la chromatographie, la description d'une chambre à volume variable capable de créer une pression engendrant un flux de liquide. Un tel dispositif est décrit dans le brevet américain n⁰ 3,855,129. L'inconvénient de ce type de pompe est de ne fonctionner que dans un seul sens, ce qui limite considérablement sa mise en oeuvre à des applications déterminées.

La présente invention a pour but de pallier ces inconvénients et concerne un nouveau dispositif appelé cellule dans la suite de la description, cellule qui, à elle seule ou en combinaison avec un autre, permet d'accomplir un grand nombre de fonctions.

D'une part, une telle cellule est capable, en coopération avec les différents réservoirs de fluide, d'encre et de solvant, de générer un débit de fluide destiné notamment à alimenter une tête classique d'impression à jet d'encre continu. D'autre part, elle est également capable de coopérer avec des moyens de récupération du jet d'encre non utilisé pour en assurer le recyclage.

Enfin, une telle cellule peut être adaptée pour accomplir, outre ces fonctions déjà énoncées, celles de la mesure d'une viscosité, du contrôle de l'homogénéité d'un fluide, de contrôle des niveaux, etc.

Deux de ces cellules conformes à l'invention peuvent être agencées pour constituer un circuit d'alimentation complet qui nécessite la mise en oeuvre d'un seul moteur et d'un seul capteur. On obtient ainsi une architecture de moyens extrêmement compacte, ce qui ouvre considérablement les champs d'application de la technique d'impression par jet d'encre telle qu'elle est mise en oeuvre actuellement dans le domaine industriel, ces champs d'application pouvant s'étendre à la bureautique par exemple.

L'invention concerne plus précisément une cellule destinée à être intégrée dans un circuit hydraulique, comportant une chambre à volume variable,
- d'une part reliée à un capteur de pression;
- d'autre part commandée par un moteur pas à pas;
caractérisée en ce qu'elle est reliée à une pluralité de valves donnant accès chacune à une restriction, ces valves étant à ouverture et fermeture commandées électroniquement en fonction de la position du rotor du dit moteur et acceptant les deux sens de fonctionnement;
une telle combinaison de moyens rendant la dite cellule capable d'accomplir de multiples fonctions.

L'invention sera mieux comprise à l'aide des explications qui vont suivre et des figures jointes parmi lesquelles:
- la figure 1 illustre schématiquement une cellule conforme à l'invention commandée par un moteur pas à pas, équipée d'un capteur de pression et de couples "valve plus restriction";
- la figure 2 illustre schématiquement un exemple de réalisation d'une restriction locale du circuit hydraulique destiné à coopérer avec une cellule selon la figure 1;
- la figure 3a illustre schématiquement un diagramme de pression d'une cellule dans la configuration de fonctionnement illustrée sur la figure 3b;
- les figures 4a, 4b et 4c illustrent schématiquement des diagrammes de pression d'une cellule selon l'invention dans sa fonction conduisant à la détermination du positionnement du rotor du moteur;
- la figure 5 illustre schématiquement une variation du diagramme de pression de la cellule pour différentes viscosités de fluides mis en oeuvre;
- les figures 6a et 6b représentent schématiquement l'état des valves, respectivement ouverte et fermée, correspondant aux cycles d'aspiration et de refoulement;
- la figure 7 illustre schématiquement ces cycles d'aspiration et de refoulement;
- la figure 8 illustre schématiquement le diagramme des pressions dans le cas où le fluide n'est pas homogène;
- la figure 9 est un diagramme illustrant la position du rotor du moteur actionnant la chambre à volume variable, en fonction du temps, dans une application au jet d'encre;
- la figure 10a illustre schématiquement un premier exemple de circuit d'alimentation en encre d'une tête d'impression mettant en oeuvre deux cellules conformes à l'invention en position statique, c'est-à-dire à l'arrêt;
- les figures 10b à 10i illustrent chacune, schématiquement, la position occupée par les différents organes du circuit tel que décrit au moyen de la figure 10a, et ceci respectivement pour chacune des principales fonctions inhérentes au bon fonctionnement du dit circuit;
- la figure 10j illustre schématiquement un autre exemple de réalisation d'un circuit d'alimentation en encre d'une tête d'impression selon la présente invention, en position statique;
- les figures 10k et 10m illustrent chacune des positions occupées par les différents organes du circuit tel que décrit au moyen de la figure 10j.

Pour plus de clarté, les mêmes éléments portent les mêmes références dans toutes les figures.

Une cellule conforme à l'invention est illustrée au moyen de la figure 1. Elle est essentiellement constituée d'une chambre (1) à volume variable en fonction du déplacement d'un piston (p). Ce dernier est relié mécaniquement par des moyens (2) à un excentrique (3) entraîné par un moteur pas à pas (4) dont le mode de fonctionnement sera explicité plus loin. Ce volume variable (1) est relié d'une part à un capteur de pression (5), et d'autre part par une canalisation (6) à une, deux ou plusieurs valves électriquement commandées par des bobines (b). Seulement deux valves (7) et (9) sont représentées sur la figure 1, mais ce nombre n'est pas restrictif et l'application décrite plus loin fera d'ailleurs apparaître clairement la mise en oeuvre d'une pluralité de valves associées à une seule chambre. Ces valves acceptent les deux sens de circulation de fluide et sont normalement fermées (cas de la figure 1) en l'absence de signal électrique. La position du tiroir (t) montre par exemple que la valve (7) est en position bloquante. Enfin, sur les canalisations (71), (91) de sortie de chaque valve est normalement prévue une restriction (8,10) dont la structure est plus clairement illustrée au moyen de la figure 2. Ces restrictions sont conçues de façon à créer une différence de pression à leurs extrémités lorsqu'un débit de fluide de viscosité non nulle les traverse ce qui peut se traduire en terme de perte de charge. Elles sont capables notamment de mettre en évidence sous forme d'une différence de pression (ΔP), la viscocité du fluide lors d'une impulsion de débit de fluide. Pour ce faire, comme le montre la figure 2, ces restrictions sont constituées d'un tube (100) intégré en série dans le circuit hydraulique, de longueur (L) nettement supérieure au diamètre (D) du dit tube. A titre d'exemple, la longueur (L) est égale à environ 15 fois le diamètre (D) du tube à travers lequel transite le fluide, la flèche (F) symbolisant le débit. Ce tronçon de tube de longueur (L) et de diamètre (D) correspond donc aux restrictions telles que symbolisées sur la figure 1 par les références (8) et (10) et par d'autres références sur les figures ultérieures.

Sur la figure 3a est représenté un diagramme de pression illustrant la variation (ΔP) en fonction de la position (Pr), pour un tour complet (de 0° à 360°) du rotor du moteur pas à pas (4). Ce diagramme correspond à la configuration de la cellule (1) illustrée sur la figure 3b où seule la valve électro-commandée (7) est ouverte en permanence. La valve électro-commandée (9), toujours fermée, apparaît en pointillés. Par convention, dans toute la suite de la description, la position 0° correspond à la position (Pr) du rotor du moteur (4) où le volume de la chambre (1) est minimal, et 180° la position où le volume de la chambre (1) est maximal. Le déplacement du piston (p) est illustré par les flèches (F1) et (F2). A ce déplacement correspond un déplacement du fluide visqueux dans la restriction (8) dont le sens dépend de celui du piston (p), d'où sa représentation par une flèche (F3) et une flèche (F4).

Un déplacement du piston (p) de la chambre à volume variable (1) engendre un déplacement de fluide dans la valve (7) et la restriction (8). Le déplacement du fluide visqueux dans la restriction (8) provoque sur le capteur de pression (5) l'apparition d'une différence de pression (ΔP) (figure 3a) positive ou négative suivant le sens de déplacement du piston. La valeur instantanée de cette pression dépend à la fois du débit instantané du fluide et de sa viscosité. Lors d'une augmentation de volume de la chambre (aspiration), le ΔP est négatif; lors d'une diminution de volume (refoulement), le ΔP est positif.

Le diagramme de la figure 3a représente l'évolution de la pression mesurée sur le capteur (5) pour une rotation complète de 0° à 360° du moteur (4), et ceci à vitesse de rotation constante, l'accouplement mécanique entre le moteur et le piston (p) étant fait par un excentrique (3).

Dans ces conditions, une cellule conforme à l'invention permet de s'affranchir d'un capteur de position du rotor, position (Pr) qu'il est pourtant essentiel de déterminer afin de pouvoir synchroniser le fonctionnement des valves. Pour cela, on va s'appuyer sur l'exploitation des diagrammes de pression de la manière décrite ci-après. On utilise le fluide et le capteur de pression (5) pour déterminer le 0° angulaire du rotor du moteur (4), soit (Pr = 0°). On commence par déterminer la nature du fluide présent dans la chambre (1). Les deux valves (7) et (9) sont fermées. Le rotor du moteur pas à pas (4) est déplacé de quelques pas dans un sens, et de quelques pas dans l'autre afin de déterminer le sens de compression et le sens de détente. Le rotor est alors déplacé continûment dans le sens dans lequel la pression augmente. Cette procédure est illustrée au moyen de la figure (4a) où est représentée l'évolution de la différence de pression (ΔP) en fonction de l'avancement du rotor pas à pas, dans un sens d'abord, puis dans l'autre, et enfin dans le sens correspondant à une compression.

Si la pression atteint le maximum mesurable par le capteur (5), le fluide est un fluide incompressible et visqueux, par exemple de l'encre, et il est impossible par ce moyen de déterminer le point de compression maximum qui correspond à la position angulaire (Pr = 0°) correspondant au volume minimal de chambre (1). Pour pallier cela, une des valves est ouverte et le rotor exécute un tour complet (figure 4b). On mesure alors la pression différentielle (ΔP) créée par la restriction (8) ou (10) correspondante à la valve (7) ou (9) ouverte. La position angulaire (Pr = 0°) est alors déterminée par la position médiane se situant entre le maximum (maxi) et le minimum (mini) de (ΔP), telle qu'indiquée sur la figure 4b.

Si, en revanche, lorsque les deux valves (7) et (9) sont fermées, la différence de pression (ΔP) maximale mesurable par le capteur (5) n'est pas atteinte, le fluide est compressible; il s'agit donc, dans l'exemple choisi, d'un mélange d'air et d'encre. Dans ce cas, les valves (7) et (9) restant fermées, un tour complet du rotor est exécuté et la position angulaire (Pr = 0°) est déterminée par le point de (ΔP) maximal tel qu'indiqué sur la figure 4c.

Conformément à l'invention, un tel procédé permet donc de s'affranchir de l'utilisation d'un capteur spécifique chargé d'indiquer la position angulaire du rotor du moteur (4). Connaissant par ce moyen cette position, on peut alors assurer la synchronisation des valves (7) et (9). Il s'agit là de l'une des fonctions d'une cellule selon l'invention.

Selon une autre caractéristique de cette dernière, on peut déduire, connaissant la fonction (ΔP = f viscosité), pour une valeur de la restriction concernée et une vitesse de rotation du moteur (4) connues et fixes, à partir des valeurs maximales des différences de pression (ΔP maxi et ΔP mini), correspondant au débit maximal instantané engendré par le piston (p), la valeur de la viscosité du fluide. Cette autre fonction de la cellule (1) est illustrée au moyen de la figure 5 qui représente les deux diagrammes ΔP = f(Pr) pour deux viscosités (V1) et (V2) différentes du fluide.

Après avoir déjà décrit les fonctions de mesure de la position (Pr) du rotor du moteur (4) et celle de la mesure de la viscosité du fluide, on décrit maintenant, selon une autre caractéristique de l'invention, le fonctionnement de la cellule dans sa fonction de génération d'un débit de fluide, la cellule se comportant alors en véritable cellule de pompage.

La génération d'un débit de fluide se fait en deux demi-cycles. Le premier (figure 6a) consiste à commander l'ouverture de la valve (7) pendant le demi-tour du moteur de la position (Pr = 0°) à la position (Pr = 180°) soit le temps où le volume de la chambre (1) augmente (flèche F1); le fluide est aspiré (flèche F3). Le deuxième demi-cycle (figure 6b) consiste à commander l'ouverture de la valve (9) pendant le demi-tour suivant du moteur de (Pr = 180°) à (Pr = 360°) soit le temps où le volume de la chambre diminue; le fluide est refoulé (flèche F2). La figure 7 représente la différence de pression (ΔP) mesurée par le capteur (5) lors des deux demi-cycles explicités ci-dessus et qui correspond à une phase d'aspiration consécutive à l'ouverture de la valve (7) d'une part, et à une phase de refoulement correspondant à l'ouverture de la valve (9) d'autre part. Dans ces conditions, un débit de fluide peut être généré dans les deux sens en inversant le fonctionnement des valves (7) et (9), ou bien peut ne pas l'être, si l'on conserve une des deux valves ouverte et l'autre fermée alors que le moteur tourne, comme cela est illustré au moyen de la figure 3b. Ces deux modes de fonctionnement particuliers, caractéristiques de l'invention, sont essentiels pour l'application décrite ultérieurement. De plus, il est possible d'ajouter d'autres couples valve-restriction sur la même chambre à volume variable, afin de créer un système de pompage multi-entrées/multi-sorties, tel que cela va être expliqué dans l'exemple de circuit d'alimentation conforme à l'invention décrit ci-après.

Parmi les autres fonctions que peut jouer la cellule conforme à l'invention, on peut également citer la vidange d'un réservoir sous pression au profit notamment d'un autre réservoir. Il suffit pour cela d'ouvrir simultanément les deux valves associées respectivement à ces deux réservoirs.

De plus, la configuration d'un circuit mettant en oeuvre une cellule selon l'invention permet la mesure directe d'une pression au moyen du capteur (5) par mise en relation directe de la chambre (1) avec l'organe dont on veut mesurer la pression. La valve qui commande cet organe situé en aval est alors maintenu en position ouverte, le moteur est arrêté et le capteur de pression (5) est alors directement en communication, via la chambre (1), avec le dit organe non représenté ici mais dont un exemple sera donné ultérieurement.

Si le fluide transporté comporte plusieurs phases, le diagramme de pression ne se présente pas comme sur la figure 7 mais au contraire comme illustré sur la figure 8. Des zones (z) de perturbation bien visibles apparaissent sur le diagramme ΔP =f(Pr) et sont l'image de variation de viscosité d'un fluide diphasique (par exemple: encre plus air). Il s'agit là d'une fonction supplémentaire que peut accomplir une cellule conforme à l'invention à savoir la détection de défauts d'homogénéité du fluide transporté. On peut ainsi détecter la présence de bulles d'air par exemple dans l'encre véhiculée. Le profil représenté sur la figure 8 n'est qu'un exemple, sachant que tout profil du diagramme s'éloignant d'une sinusoïde, alors que tous les autres paramètres sont corrects, met en évidence un fluide multi-phasique.

Le fonctionnement d'une cellule conforme à l'invention, il convient de le noter, diffère du fonctionnement classique d'une pompe à membrane et clapets anti-retour. En effet, les clapets sont ici remplacés, conformément à l'invention, par les valves bi-directionnelles (7) et (9), commandées en synchronisme avec la position absolue du rotor du moteur pas à pas (4) par un système électronique adéquat. Une telle disposition conduit à l'obtention de toutes les fonctions que peut accomplir la cellule ainsi décrite.

Après avoir précédemment décrit la cellule de base multifonctions conforme à l'invention dans ses principaux modes de fonctionnement, on décrit maintenant une application de telles cellules agencées de telle sorte qu'en combinaison avec des réservoirs d'encre et de solvant, elles constituent un circuit hydraulique original d'alimentation capable d'une part d'alimenter en encre une tête d'impression à jet d'encre continu, et d'autre part de récupérer l'encre inutilisée pour l'impression, encre qui est recueillie au niveau d'une gouttière de récupération.

Un tel circuit conforme à l'invention est illustré au moyen de la figure 10a dans une configuration statique, toutes les valves étant en position fermée. Ce circuit comporte quatre réservoirs dont deux sont amovibles. Le réservoir (15) est une cartouche contenant de l'encre (30) en réserve, non encore utilisée. Ce réservoir (15) est amovible. Le réservoir (16) est une cartouche contenant le solvant pur (31) de l'encre utilisée. Ce solvant (31) de réserve permet de faire l'appoint de solvant nécessaire au maintien de la viscosité de l'encre utilisée et recyclée dans le système. Le maintien de la viscosité de l'encre du jet, est lié à une évaporation du solvant lors du recyclage de l'encre. Ce réservoir (16) est également amovible.

Le réservoir (18) contenant l'encre (34) remplit fonctionnellement le rôle d'un accumulateur de pression qui est utilisé dans le but de transformer le débit pulsé de la cellule lorsqu'elle est utilisée en cellule de pompage, en un débit constant à pression fixe, et directement destiné à la formation du jet. Ce réservoir contient pour ce faire une poche d'air (180) sous pression qui joue le rôle d'amortisseur. Cette poche d'air (180) est renouvelée à chaque démarrage de l'imprimante tel que cela sera expliqué plus loin.

Le réservoir (17) a pour rôle de recevoir l'encre de récupération (33) et l'air en retour de la gouttière (22), et de les séparer. L'encre nécessaire au maintien de la pression dans l'accumulateur (18) est prélevée dans ce réservoir. Le réservoir (17) a un volume équivalent à l'accumulateur (18), pour des raisons expliquées plus loin.

Chacun de ces quatre réservoirs (15, 16, 17, 18) est relié, conformément à l'invention, par une canalisation générale (66), à une première chambre à volume variable (1) par l'intermédiaire d'un couple valve-restriction (9-10) pour le réservoir (18); (7-8) pour le réservoir (17); (11-12) pour le réservoir (16); et (13-14) pour le réservoir (15). Toutes ces restrictions, comme cela a déjà été dit précédemment, sont du type décrit au moyen de la figure 2. L'ensemble de ces cellules dont le coeur est la chambre (1) porte la référence générale (A).

Le capteur de pression (5) est relié à cette première chambre (1) et permet tout en ensemble de contrôles et mesures correspondant aux fonctions déjà décrites et qui sont explicitées ci-après dans l'application considérée. Une des caractéristiques de ce circuit d'alimentation est qu'il ne comporte qu'un seul capteur, le capteur de pression (5), et que ce seul capteur (5) permet toutes les mesures nécessaires au bon fonctionnement de l'ensemble, à savoir la mesure de pression de l'encre alimentant le jet, la mesure de viscosité de l'encre, le contrôle de niveau du réservoir (18) lors de la régénération de la poche d'air, la mesure de niveau vide du réservoir (17), la mesure de niveau bas et de niveau vide du réservoir de solvant (16), la mesure de la viscosité de l'encre du réservoir (15) paramètre lié notamment à la température, la mesure du niveau bas et du niveau vide du réservoir d'encre (15), le synchronisme de fonctionnement des valves avec la position (Pr) du rotor du moteur (4). Comme on peut le voir, et il convient encore de le souligner, cet unique capteur de pression (5) replace à lui seul tous les capteurs que l'on rencontre nécessairement dans les circuits d'alimentation de types actuellement connus.

Une seconde chambre à volume variable (23) coopère elle aussi avec une pluralité de valves; cette combinaison est référencée (B). Elle a pour fonction essentielle de récupérer l'encre du jet (21) au niveau de la gouttière (22). Cette seconde chambre (23) est en effet combinée à un jeu de trois valves (29, 24, 25) dont les fonctions seront expliquées plus loin. Cette seconde cellule ne comporte pas de restrictions dans la mesure où, étant couplée mécaniquement à l'excentrique (3) commun à la première chambre (1), le synchronisme de fonctionnement des valves qui lui sont rattachées, découle du synchronisme de la chambre (1). Une telle combinaison de deux ensembles (A) et (B) conformes à l'invention, couplés donc à un seul moteur (4) et à un seul capteur (5), contribue encore à la compacité du circuit. On a référencé (A) la cellule correspondant à l'ensemble comportant la chambre (1), plus spécialement lié à l'alimentation de la tête (T), et (B) la cellule correspondant à l'ensemble comportant la chambre (23) qui gère la récupération de l'encre au niveau de la gouttière (22). Celle-ci est reliée à la valve (25) par la canalisation (22), la valve (25) étant elle-même reliée à la canalisation générale (67) de l'ensemble (B). La valve (29) sert de couplage entre les deux canalisations (66) et (67) tandis que la valve (24) est reliée d'une part au réservoir (17), et d'autre part à la canalisation (67).

Les fonctions des valves (19) et (28) sont liées directement au fonctionnement du jet (21) émis par la tête d'impression (T) et font partie de l'art connu, notamment par la demande de brevet de la Demanderesse déjà citée précédemment. Pour cela, cette combinaison est isolée fictivement du reste du circuit au moyen d'un rectangle (150) en traits interrompus. A noter que la valve (19) est respectivement reliée au réservoir sous pression (18) d'une part, et à la tête (T) qui génère le jet d'encre (21) d'autre part. La valve (28), dite de purge, est reliée aux vannes (24, 25, 29) de la cellule (B). Le jet d'encre non utilisé est récupéré au niveau d'une gouttière de récupération (22).

Le fonctionnement du circuit d'alimentation conforme à l'invention est maintenant décrit pour les principales phases durant lesquelles les cellules selon l'invention accomplissent leurs multiples fonctions déjà décrites précédemment.

Il convient de noter préalablement que, dans tous les cas, sauf lorsque cela est signalé, le moteur (4) tourne à vitesse constante de façon cyclique, ce qui fait que les deux chambres à volume variable (1) et (23) qui sont couplées, engendrent chacune, leur volume cycliquement. Ce cycle de rotation (T1+T2) présente à chaque tour, un arrêt durant un temps (T1) nécessaire à la mesure d'une pression statique, mesure de pression non influencée par les pressions différentielles induites par des débits dans les restrictions (8), (10), (12) et (14). Ce temps alloué permet la mesure des pressions statiques, de l'encre de la cartouche (30), du solvant de la cartouche (31), et de l'encre sous pression (34) du réservoir (18). L'utilité de ces mesures sera expliquée plus loin. Le diagramme correspondant illustrant l'évolution de la position (Pr) du rotor en fonction du temps (tp) est représenté sur la figure 9.

Les cycles essentiels de fonctionnement sont donc effectués en commandant électriquement les différentes valves de manière synchrone à la position (Pr) instantanée du rotor du moteur (4) tel que déjà expliqué précédemment.

Pour faciliter la compréhension, on a présenté une succession de figures (figures 10b à 10i) correspondant chacune à la situation dans laquelle se trouvent, pour une phase de fonctionnement donnée, les différentes valves concernées. Celles qui sont ouvertes (passage du fluide) pour la séquence considérée sont représentées en traits pleins, les autres étant fermées (blocage du fluide) sont illustrées en pointillés. Lorsque la valve considérée est maintenue en permanence ouverte (passante), la totalité de la bobine (b) est ombrée et le tiroir (t) représenté en trait plein. Lorsque la valve est successivement ouverte et fermée à chaque demi-cycle, la bobine (b) est à moitié ombrée et le tiroir (t) schématisé en pointillés foncés. Toutes les valves non concernées dans la phase de fonctionnement décrite sont donc en pointillés clairs.

Durant le fonctionnement de l'imprimante, la valve (19) est ouverte, la tête (T) est alimentée et le jet (21) émis. Une telle représentation permet d'un seul coup d'oeil de voir le trajet suivi par le fluide entre les différents éléments du circuit et notamment le transfert de l'encre et du solvant d'un réservoir dans l'autre, l'alimentation de la tête (T) et la récupération de l'encre non utilisée depuis la gouttière (22) jusqu'au réservoir (17).

Chacune de ces principales fonctions est maintenant reprise plus en détail au moyen des figures 10b à 10i:

### a) Maintien de la pression de l'accumulateur (18), durant le fonctionnement du jet (figure 10b) :

Lorsque la valve (19) est ouverte et que le jet (21) est présent, le volume d'encre (34) de l'accumulateur (18) qui est soumis à la pression de la poche d'air (180) qu'il contient, diminue dans le temps, lors du débit du jet (21), ce qui augmente le volume de l'air (180) et se traduit par une baisse de pression. Le maintien de la pression, et donc du volume d'encre contenu (34), est réalisé par l'ajout d'une dose d'encre dans le réservoir (18) en provenance du réservoir (17), et ceci grâce à la combinaison (1, 7, 9) que l'on fait fonctionner en cellule de pompage comme cela a été expliqué précédemment au moyen notamment des figures 6a et 6b. Quand il est fait référence à une dose dans la description, il s'agit du volume correspondant à celui qui est engendré par le piston (p) de la chambre (1) avec, dans le cadre de cette séquence, l'aide des valves (7) et (9).

Pour pouvoir maintenir la pression dans le réservoir (18), il est nécessaire de la surveiller. Ceci est fait périodiquement pendant les temps d'arrêt (T1) du rotor du moteur, au moyen du capteur (5). Evidemment, cette période de mesure est inférieure à celle de régénération de l'encre dans le réservoir (18). En d'autres termes, les mesures successives de la pression statique du réservoir (18) sont faites à une fréquence supérieure à celle des doses d'encre qui sont nécessaires au maintien de la pression dans le réservoir (18) (débit du jet).

### b) Mesure de la viscosité de l'encre alimentant le jet et ajustement de cette viscosité en fonction d'une consigne donnée (figures 10c, 10d et 10e):

La conservation de paramètres de fonctionnement constants dans le temps est primordiale pour assurer une grande qualité d'impression. La viscosité de l'encre doit donc être contrôlée régulièrement afin d'être corrigée par un ajout de solvant si elle est plus élevée qu'une consigne dont la valeur est déterminée d'une façon décrite plus loin.

La viscosité de l'encre est contrôlée régulièrement en utilisant un cycle complet de rotation du rotor en laissant la valve (9) ouverte, comme le montre la figure 10c. La pression différentielle (ΔP) permet la mesure de la viscosité de l'encre (34). Ce cycle de mesure de viscosité se fait lorsqu'aucun ajout d'encre n'est nécessaire dans le réservoir (18).

Ce cycle permet également d'homogénéiser l'encre du réservoir (18) lorsqu'il vient de recevoir une dose de solvant, en créant un brassage alternatif de l'encre. Ainsi, lorsqu'un ajout de solvant dans le réservoir (18) vient d'être fait tel que cela est expliqué plus loin, ce cycle est répété plusieurs fois avant de servir à la mesure de viscosité.

La viscosité de l'encre utilisée en dehors de toute évaporation de solvant dépend de la température. Aussi la consigne de viscosité doit prendre en compte la variation de viscosité de l'encre en fonction de la température. Pour ce faire, la consigne de viscosité de l'encre utilisée est fixée en mesurant la viscosité de l'encre neuve de la cartouche (15). Cette mesure se fait en mesurant la pression différentielle (ΔP) lors d'un cycle du rotor où la valve (13) reste ouverte en permanence (figure (10d). On s'affranchit ainsi des contraintes associées à l'utilisation de différents types d'encre qui n'auraient pas les mêmes propriétés en fonction de la température.

Lorsque la viscosité de l'encre contenue dans le réservoir (18) est considérée comme trop élevée, une dose de solvant (31) de la cartouche (16) est envoyée dans le réservoir (18). Pour ce faire, comme le montre la figure 10e, les deux valves (11) et (9) sont ouvertes et la cellule (A) par le moyen de (1, 11, 9) fonctionne en cellule de pompage, comme le montre la figure 10e.

### c) Mesure du niveau du réservoir (17) et ajout d'encre dans le réservoir (18) (figure 10f) :

Lorsqu'un ajout d'encre est nécessaire dans le réservoir-accumulateur (18), l'encre est puisée dans le réservoir (17). Les deux valves (7) et (9) sont ouvertes et fonctionnent avec la chambre (1) en cellule de pompage (figure 10b). Si, lors de cet ajout, une prise d'air est constatée (réservoir (17) vide) sous forme d'un défaut du diagramme de pression différentielle apparaissant aux bornes de la restriction (8), tel que cela est expliqué précédemment et illustré sur la figure 8 lors du demi-cycle d'aspiration, alors le demi-cycle de refoulement est exécuté en maintenant la valve (7) ouverte au lieu d'ouvrir la valve (9) afin de repousser l'air dans le réservoir (17). Au cycle suivant, l'ajout de la dose d'encre n'étant pas fait et la pression dans le réservoir (18) continuant d'être trop faible, un nouvel ajout d'encre est réalisé, mais en partant cette fois-ci de la cartouche d'encre (15), et ceci en utilisant consécutivement les valves (13) et (9) fonctionnant avec la chambre (1) en cellule de pompage, comme cela est schématisé au moyen de la figure (10f).

### d) Mesure des niveaux bas et vides des cartouches (15) et 16) :

Les cartouches amovibles d'encre et de solvant (15) et (16) sont chacune constituées d'une enveloppe souple contenant le liquide (30) et (31), cette enveloppe souple étant protégée par une enveloppe rigide.

L'enveloppe souple contenant le liquide (encre ou solvant) possède la particularité, par la conception de sa forme, d'être d'autant moins déformable que le volume restant de liquide est faible. Ceci se traduit par l'apparition d'une dépression du liquide des poches d'autant plus importante que le volume de liquide restant est faible.

Lors d'un cycle de prélèvement de l'encre (30) ou du solvant (31), la pression statique de la poche concernée est mesurée en maintenant la valve correspondante (13) ou (11) ouverte pendant le temps d'arrêt (T1) du rotor (figure 9). Le niveau de liquide (30, 31) dans les poches déformables est considéré bas lorsque la dépression mesurée est inférieure à une consigne donnée.

Une tentative de prise de liquide dans les cartouches (15) et (16), lorsque les poches correspondantes sont vides, se traduit par une absence de débit à travers les restrictions (14) et (12). Cette absence de débit apparaît au niveau du diagramme de pression relevé, par une pression différentielle nulle (diagramme plat) qui implique le niveau vide des cartouches. Une remarque importante à faire est que, dans le cas d'une cartouche vide, une pression différentielle nulle due à un débit inexistant est associée à une pression statique en forte dépression par rapport à la pression environnante, alors que, dans le cas d'absence d'une cartouche, une pression différentielle nulle est associée à une pression statique égale à la pression environnante.

### e) Maintien de la poche d'air sous pression nécessaire au fonctionnement de l'accumulateur (18) (figure (10g) :

Pour que le réservoir-accumulateur de pression (18) joue bien son rôle, il est nécessaire de garantir un volume d'air minimum dans celui-ci. L'air libre contenu dans le réservoir est toujours sujet à une dissolution lente mais certaine dans l'encre (34) et il est donc nécessaire, afin de conserver l'efficacité de la fonction accumulateur de pression du réservoir (18), de restaurer régulièrement ce volume d'air. Ceci est rendu possible en vidant le réservoir de l'encre, en permettant à de l'air extérieur d'entrer dans le réservoir si celui-ci est en dépression (résultat d'un "manque d'air" par dissolution dans l'encre lors du fonctionnement), et en le remplissant d'encre à nouveau jusqu'à la pression du fonctionnement du jet, cet ensemble d'opérations étant fait avant chaque démarrage du jet.

Ceci se fait de la manière suivante. Le réservoir (18) étant sous pression, il est dans un premier temps vidé de son encre en ouvrant les deux valves (7) et (9) simultanément, moteur (4) à l'arrêt, l'air sous pression chassant l'encre (34) dans le réservoir (17) plus vite que ne le ferait une cellule fonctionnant en cellule de pompage dont le débit est du même ordre que celui du jet. La pression relevée lors de cette vidange est la pression médiane entre la pression du réservoir (18) et la pression environnante. Dès que cette pression mesurée par le capteur (5) est pratiquement égale à la pression environnante, le moteur est à nouveau utilisé créant une fonction de pompage, la valve (9) étant ouverte durant le demi-cycle d'aspiration, et la valve (7) étant ouverte pendant le demi-cycle de refoulement.

Ce fonctionnement inversé est réalisé jusqu'à ce qu'il n'y ait plus de débit de liquide à travers la restriction (10) ce qui signifie que le réservoir (18) est complètement vide. Le volume d'encre aspiré par la cellule de pompage a placé le réservoir (18) en état de dépression. L'encre (34) initialement présente dans le réservoir (18) se trouve alors entièrement contenue dans le réservoir (17).

Les valves (9), (29) et (25) sont alors ouvertes afin de permettre à de l'air extérieur en provenance de la gouttière (22) de régénérer le volume d'air du réservoir (18).

La dernière opération consiste à reprendre l'encre contenue dans le réservoir (17) et à le replacer sous la pression du volume d'air régénéré du réservoir (18), en faisant fonctionner la cellule de pompage, la vanne (7) étant ouverte durant le demi-cycle d'aspiration, et la vanne (9) étant ouverte durant le demi-cycle de refoulement.

Lors des phases de vidange et de remplissage à basse pression du réservoir (18), afin d'augmenter le débit, la chambre (23) est de préférence couplée à la chambre (1) grâce à l'ouverture permanente de la valve (29) qui sert dans ce cas de couplage entre les deux chambres.

### f) Aspiration du jet par la gouttière (22) (figure 10h) :

L'aspiration du jet d'encre par la gouttière (22) est possible par l'utilisation de la cellule mettant en oeuvre les valves (25), (24) associées à la chambre (23) fonctionnant en cellule de pompage, la chambre (23) étant couplée, comme cela a été dit précédemment, au moteur (4). Le mélange air-encre récupéré au niveau de la gouttière (22) par la conduite (26) est refoulé dans le réservoir (17).

### g) Procédure automatique d'arrêt court (figure 10i) :

Un des problèmes posés par les imprimantes utilisant des encres à solvants volatils est le séchage de l'encre dont les résines sèches bloquent souvent les organes comportant des pièces mécaniques à déplacement relatif. Les valves notamment sont les premières atteintes. Un circuit d'encre selon l'invention permet de se soustraire à ce problème car il permet de remplir toutes les valves de solvant avant l'arrêt de la machine, et donc, même si le solvant sèche, ces valves ne seront pas collées car le solvant ne possède pas de résines collantes. Ce nettoyage en solvant se fait d'une manière très simple en autant de cycles moteur qu'il y a de valves à emplir, en prélevant pour chacune lors du demi-cycle d'aspiration, valve (11) ouverte, une dose de solvant dans la cartouche (31), et en l'injectant dans la valve concernée en ouvrant alors celle-ci.

Ceci est fait pour les valves (13), (7) et (9) ainsi que pour les valves (24) et (25), celles-ci étant emplies en ouvrant simultanément la valve (29).

### h) Procédure automatique de nettoyage complet, arrêt long ou changement d'encre :

La première phase consiste à transvaser complètement l'encre du réservoir (17) dans le réservoir (18) en faisant fonctionner la cellule (7), (1) et (9). La deuxième phase consiste à laisser s'échapper par la gouttière (22) l'encre contenue sous pression dans le réservoir (18) en ouvrant les valves (9), (29), (25), et en pompant le reliquat d'encre éventuel par la cellule (9), (29), (25) au moyen des deux chambres (1) et (23) couplées. La troisième phase consiste à transvaser le solvant contenu dans la cartouche (31) dans le réservoir (17) puis dans le réservoir (18). Ce solvant sous pression est alors expulsé dans la gouttière (22) après avoir rincé le corps de buse de la tête (T) (valves (19, 28, 25). Toutes ces opérations permettant un rinçage de l'ensemble du circuit d'alimentation de façon totalement automatique. Il suffit de correctement commander les différentes valves et de faire fonctionner en pompage les groupements de cellules (A) et (B).

Un autre exemple de réalisation d'un circuit d'alimentation selon l'invention est illustré au moyen des figures 10j, 10k et 10m.

Comme le montre la figure 10j qui est une représentation statique du circuit, celui-ci comporte quatre réservoirs dont deux sont amovibles. Le réservoir (15) est une cartouche contenant de l'encre (30) en réserve, non encore utilisée. Le réservoir (15) est amovible. Le réservoir (16) est une cartouche contenant le solvant pur (31) de l'encre utilisée. Ce solvant (31) de réserve permet de faire l'appoint de solvant nécessaire au maintien de la viscosité de l'encre utilisée et recyclée dans le système. Le maintien de la viscosité de l'encre du jet, est lié à une évaporation du solvant lors du recyclage de l'encre. Ce réservoir (16) est également amovible.

Le réservoir (18) contenant l'encre (34) remplit fonctionnellement le rôle d'un accumulateur de pression qui est utilisé dans le but de transformer le débit pulsé de la cellule lorsqu'elle est utilisée en cellule de pompage, en un débit constant à pression fixe, et directement destiné à la formation du jet. Ce réservoir contient pour ce faire une poche d'air (180) sous pression qui joue le rôle d'amortisseur. Cette poche d'air (180) est renouvelée à chaque démarrage de l'imprimante.

Le réservoir (17) a pour rôle de recevoir l'encre de récupération (33) et l'air en retour de la gouttière (22), et de les séparer. L'encre nécessaire au maintien de la pression dans l'accumulateur (18) est prélevée dans ce réservoir.

Chacun de ces quatre réservoirs (15, 16, 17, 18) est relié, conformément à l'invention, par une canalisation générale (66), à une première chambre à volume variable (1) par l'intermédiaire d'un couple valve-restriction (9-10) pour le réservoir (18); (7-8) pour le réservoir (17); (11-12) pour le réservoir (16); et (13-14) pour le réservoir (15). L'ensemble de ces cellules dont le coeur est la chambre (1) porte la référence générale (A).

Une seconde chambre à volume variable (23) coopère elle aussi avec une pluralité de valves. Cette combinaison est référencée (B).

Cette seconde chambre (23) est combinée à un jeu de deux valves (24,25). Cette seconde cellule ne comporte pas de restriction dans la mesure où, étant couplée mécaniquement à l'excentrique (3) commun à la première chambre (1), le synchronisme des valves qui lui sont rattachées, découle du synchronisme de la chambre (1). Une telle combinaison de deux ensembles (A) et (B) conformes à l'invention, couplés donc à un seul moteur (4) et à un seul capteur (5) contribue à la compacité du circuit. On a, comme précédemment, référencé (A) la cellule correspondant à l'ensemble comportant la chambre (1) plus spécialement lié à l'alimentation de la tête (T), et (B) la cellule correspondant à l'ensemble comportant la chambre (23).

Dans cette configuration, la pompe (B) n'aspire que de l'air, ce qui a pour effet de diminuer sensiblement les couples au niveau du piston, contrairement à ce qui se passait dans la variante précédente où cette pompe (B) aspirait un fluide diphasique.

Une caractéristique de ce circuit consiste également à relier, au moyen d'une canalisation (220), le réservoir (17), dit réservoir tampon, directement à la gouttière de récupération (22) et à mettre ce réservoir (17) en dépression, le transformant ainsi en véritable accumulateur de dépression. Ce perfectionnement évite un pompage pulsé au niveau de la gouttière (22) d'un fluide diphasique, ce qui risquerait de créer des éclaboussures d'encre au niveau de cette gouttière. De plus, une valve (26) est reliée d'un côté à la canalisation (66), et de l'autre à un condenseur (300) comportant un réceptacle pour le condensat (301) et une évacuation (303) des produits volatils, ce condenseur (300) étant également reliée à la valve (25) à travers une restriction (31).

Les figures 10k et 10m illustrent les portions de circuit et les valves concernées. Celles qui sont concernées par la fonction, pour la séquence considérée, sont représentées en traits pleins, les autres sont illustrées en pointillés. Lorsque la valve considérée est maintenue, dans un état constant (ouverte), la totalité de la bobine (b) est ombrée et le tiroir (t) représenté en traits pleins. Lorsque la valve est successivement ouverte et fermée à chaque demi-cycle, la bobine (b) est à moitié ombrée et le tiroir (t) schématisé en pointillés foncés.

On a seulement représenté les deux étapes correspondant, d'une part pour la figure 10k à la mise en dépression du réservoir (17) assurant la récupération de l'encre au niveau de la gouttière, via la canalisation (220), d'autre part pour la figure 10m au pompage du condensat pour le renvoyer dans le réservoir (17). En effet, les autres fonctions sont sensiblement identiques à celles qui ont été décrites précédemment mais qui sont reprises ici pour plus de clarté.

### a) Maintien de la pression de l'accumulateur (18) durant le fonctionnement du jet :

Lorsque la valve (19) est ouverte et que le jet (21) est présent, le volume d'encre (34) de l'accumulateur (18) qui est soumis à la pression de la poche d'air (180) qu'il contient, diminue dans le temps, lors du débit du jet (21), ce qui augmente le volume de l'air (180) et se traduit par une baisse de pression. Le maintien de la pression, et donc du volume d'encre contenu (34), est réalisé par l'ajout d'une dose d'encre dans le réservoir (18) en provenance du réservoir (17), et ceci grâce à la combinaison (1, 7, 9) que l'on fait fonctionner en cellule de pompage comme cela a été expliqué précédemment notamment au moyen des figures 1a et 1b. Quand il est fait référence à une dose dans la description, il s'agit du volume correspondant à celui qui est engendré par le piston (p) de la chambre (1) avec, dans le cadre de cette séquence, l'aide des valves (7) et (9).

Pour pouvoir maintenir la pression dans le réservoir (18), il est nécessaire de la surveiller. Ceci est fait périodiquement pendant les temps d'arrêt (T1) du rotor du moteur, au moyen du capteur (5). Evidemment, cette période de mesure est inférieure à celle de régénération de l'encre dans le réservoir (18). En d'autres termes, les mesures successives de la pression statique du réservoir (18) sont faites à une fréquence supérieure à celle des doses d'encre qui sont nécessaires au maintien de la pression dans le réservoir (18) (débit du jet).

### b) Mesure de la viscosité de l'encre alimentant le jet et ajustement de cette viscosité en fonction d'une consigne donnée:

La conservation de paramétres de fonctionnement constants dans le temps est primordiale pour assurer une grande qualité d'impression. La viscosité de l'encre doit donc être contrôlée régulièrement afin d'être corrigée par un ajout de solvant si elle est plus élevée qu'une consigne dont la valeur est déterminée d'une façon décrite plus loin.

La viscosité de l'encre est contrôlée régulièrement en utilisant un cycle complet de rotation du rotor en laissant la valve (9) ouverte. La pression différentielle (ΔP) permet la mesure de la viscosité de l'encre (34). Ce cycle de mesure de viscosité se fait lorsqu'aucun ajout d'encre n'est nécessaire dans le réservoir (18).

Ce cycle permet également d'homogénéiser l'encre du réservoir (18) lorsqu'il vient de recevoir un dose de solvant, en créant un brassage alternatif de l'encre. Ainsi, lorsqu'un ajout de solvant dans le réservoir (18) vient d'être fait tel que cela est expliqué plus loin, ce cycle est répété plusieurs fois avant de servir à la mesure de viscosité.

La viscosité de l'encre utilisée en dehors de toute évaporation de solvant dépend de la température. Aussi la consigne de viscosité doit prendre en compte la variation de viscosité de l'encre en fonction de la température. Pour ce faire, la consigne de viscosité de l'encre utilisée est fixée en mesurant la viscosité de l'encre neuve de la cartouche (15). Cette mesure se fait en mesurant la pression différentielle (ΔP) lors d'un cycle du rotor où la valve (13) reste ouverte en permanence (figure 10d). On s'affranchit ainsi des contraintes associées à l'utilisation de différents types d'encre qui n'auraient pas les mêmes propriétés en fonction de la température.

Lorsque la viscosité de l'encre contenue dans le réservoir (18) est considérée comme trop élevée, une dose de solvant (31) de la cartouche (16) est envoyée dans le réservoir (18). Pour ce faire, les deux valves (11) et (9) sont ouvertes et la cellule (A) par le moyen de (1, 11, 9) fonctionne en cellule de pompage.

### c) Mesure du niveau du réservoir (17) et ajout d'encre dans le réservoir (18):

Lorsqu'un ajout d'encre est nécessaire dans le réservoir-accumulateur (18), l'encre est puisée dans le réservoir (17). Les deux valves (7) et (9) sont ouvertes et fonctionnent avec la chambre (1) en cellule de pompage. Si, lors de cet ajout, une prise d'air est constatée (réservoir (17) vide) sous forme d'un défaut du diagramme de pression différentielle apparaissant aux bornes de la restriction (8) lors du demi-cycle d'aspiration, alors le demi-cycle de refoulement est exécuté en maintenant la valve (7) ouverte au lieu d'ouvrir la valve (9) afin de repousser l'air dans le réservoir (17). Au cycle suivant, l'ajout de la dose d'encre n'étant pas fait et la pression dans le réservoir (18) continuant d'être trop faible, un nouvel ajout d'encre est réalisé, mais en partant cette fois-ci de la cartouche d'encre (15), et ceci en utilisant consécutivement les valves 913) et (9) fonctionnant avec la chambre (1) en cellule de pompage.

### d) Mesure des niveaux bas et vide des cartouches (15) et (16):

Les cartouches amovibles d'encre et de solvant (15) et (16) sont chacune constituées d'une enveloppe souple contenant le liquide (30) et (31), cette enveloppe souple étant protégée par une enveloppe rigide.

L'enveloppe souple contenant le liquide (encre ou solvant) possède la particularité, par la conception de sa forme, d'être d'autant moins déformable que le volume restant de liquide est faible. Ceci se traduit par l'apparition d'une dépression du liquide des poches d'autant plus importante que le volume de liquide restant est faible.

Lors d'un cycle de prélèvement de l'encre (30) ou du solvant (31), la pression statique de la poche concernée est mesurée en maintenant la valve correspondante (13) ou (11) ouverte pendant le temps d'arrêt (T1) du rotor. Le niveau de liquide (30,31) dans les poches déformables est considéré bas lorsque la dépression mesurée est inférieure à une consigne donnée.

Une tentative de prise de liquide dans les cartouches (15) et (16), lorsque les poches correspondantes sont vides, se traduit par une absence de débit à travers les restrictions (14) et (12). Cette absence de débit apparaît au niveau du diagramme de pression relevé, par une pression différentielle nulle (diagramme plat) qui implique le niveau vide des cartouches. Une remarque importante à faire est que, dans le cas d'une cartouche vide, une pression différentielle nulle due à un débit inexistant est associée à une pression statique en forte dépression par rapport à la pression environnante, alors que, dans le cas d'absence d'une cartouche, une pression différentielle nulle est associée à une pression statique égale à la pression environnante.

### e) Aspiration du jet au niveau de la gouttière (22) (figure 10k):

Comme le montre la figure 101, l'air est pompé dans le réservoir (17) au moyen des valves (24,25) reliées par la canalisation (67) à la cellule (23), ce qui a pour résultat de mettre ce réservoir (17) en dépression. Il joue alors une fonction d'accumulateur de dépression. La canalisation (220) relie ce réservoir (17) en dépression à la gouttière (22) de sorte que le jet d'encre est directement récupéré, au niveau de cette goutière (22), via cette canalisation (220).

Comme cela a été précédemment dit, une telle configuration évite les risques d'éclaboussures, au niveau de la gouttière (22), pouvant résulter du pompage pulsé d'un fluide diphasique, encre plus air.

### f) Aspiration du condensat et sa récupération dans le réservoir (17) (figure 10m):

L'air étant pompé dans le réservoir (17) peut entraîner une quantité non négligeable de solvant, c'est pourquoi l'ensemble traverse un condenseur (300) dans lequel se dépose le solvant sous forme de condensat (301), l'air s'évacuant par l'évacuation (303) dont l'orifice est amené le plus près possible de la gouttière (22), de telle sorte que s'il reste encore des traces de produits volatils, la pollution de l'environnement soit réduite au maximum.

On réinjecte le condensat (301) dans le réservoir (17) en mettant en action les valves (26,7) couplées à la cellule (1) par la canalisation (66a) et (66).

### g) Maintien de la poche d'air sous pression nécessaire au fonctionnement de l'accumulateur (18):

Pour que le réservoir-accumulateur de pression (18) joue bien son rôle, il est nécessaire de garantir un volume d'air minimum dans celui-ci. L'air libre contenu dans le réservoir est toujours sujet à une dissolution lente mais certaine dans l'encre (34) et il est donc nécessaire, afin de conserver l'efficacité de la fonction accumulateur de pression du réservoir (18), de restaurer régulièrement ce volume d'air. Ceci est rendu possible en vidant le réservoir de l'encre, en permettant à de l'air extérieur d'entrer dans le réservoir si celui-ci est en dépression (résultat d'un "manque d'air" par dissolution dans l'encre lors du fonctionnement), et en le remplissant d'encre à nouveau jusqu'à la pression du fonctionnement du jet, cet ensemble d'opérations étant fait avant chaque démarrage du jet.

Ceci se fait de la manière suivante. Le réservoir (18) étant sous pression, il est dans un premier temps vidé de son encre en ouvrant les deux valves (7) et (9) simultanément, moteur (4) à l'arrêt, l'air sous pression chassant l'encre (34) dans le réservoir (17) plus vite que ne le ferait une cellule fonctionnant en cellule de pompage dont le débit est du même ordre que celui du jet. La pression relevée lors de cette vidange est la pression médiane entre la pression du réservoir (18) et la pression environnante. Dès que cette pression mesurée par le capteur (5) est pratiquement égale à la pression environnante, le moteur est à nouveau utilisé créant une fonction de pompage, la valve (9) étant ouverte durant le demi-cycle d'aspiration, et la valve (7) étant ouverte pendant le demi-cycle de refoulement.

Ce fonctionnement inversé est réalisé jusqu'à ce qu'il n'y ait plus de débit de liquide à travers la restriction (10) ce qui signifie que le réservoir (18) est complètement vide. Le volume d'encre aspiré par la cellule de pompage a placé le réservoir (18) en état de dépression. L'encre (34) initialement présente dans le réservoir(18) se trouve alors entièrement contenue dans le réservoir (17).

Les valves (9,26) sont alors ouvertes pour permettre l'entrée de l'air librement dans le réservoir (18).

La dernière opération consiste à reprendre l'encre contenue dans le réservoir (17) et à le replacer sous la pression du volume d'air régénéré du réservoir (18), en faisant fonctionner la cellule de pompage, la vanne (7) étant ouverte durant le demi-cycle d'aspiration, et la vanne (9) étant ouverte durant le demi-cycle de refoulement.

### h) Procédure automatique d'arrêt court :

Un des problèmes posés par les imprimantes utilisant des encres à solvants volatils est le séchage de l'encre dont les résines sèches bloquent souvent les organes comportant des pièces mécaniques à déplacement relatif. Les valves notamment sont les premières atteintes. Un circuit d'encre selon l'invention permet de se soustraire à ce problème car il permet de remplir toutes les valves de solvant avant l'arrêt de la machine, et donc, même si le solvant sèche, ces valves ne seront pas collées car le solvant ne possède pas de résines collantes. Ce nettoyage en solvant se fait d'une manière très simple en autant de cycles moteur qu'il y a de valves à emplir, en prélevant pour chacune lors du demi-cycle d'aspiration, valve (11) ouverte, une dose de solvant dans la cartouche (31), et en l'injectant dans la valve concernée en ouvrant alors celle-ci.

Ceci est fait pour les valves (13), (7), (9) et (26), ainsi que pour les valves (24) et (25) pour lesquelles le solvant est puisé dans le condenseur (300).

### i) Procédure automatique de nettoyage complet, arrêt long ou changement d'encre:

La première phase consiste à transvaser complètement l'encre du réservoir (17) dans le réservoir (18) en faisant fonctionner la cellule (7), (1) et (9). La deuxième phase consiste à laisser s'échapper par la gouttière (22) l'encre contenue sous pression dans le réservoir (18) et en pompant le reliquat d'encre éventuel par les valves (9) et (26) au moyen de la chambre (1). La troisième phase consiste à transvaser le solvant contenu dans la cartouche (31) dans le réservoir (17) puis dans le réservoir (18). Ce solvant sous pression est alors expulsé dans la gouttière (22) après avoir rincé le corps de buse de la tête (T). Toutes ces opérations permettent un rinçage de l'ensemble du circuit d'alimentation de façon totalement automatique. Il suffit de correctement commander les différentes valves et de faire fonctionner en pompage les groupements de cellules (A) et (B).

Dans un exemple nullement limitatif de réalisation d'un circuit conforme à l'invention, la chambre (1) présente un volume engendré de 0,4 cm³ avec une course de 1 mm, et la chambre (23) un volume engendré de 2 cm³ avec une course de 1 mm. Le moteur pas à pas (4) d'une puissance de 20 Watts présente un cycle de rotation (T2) de 03 seconde et un temps d'arrêt (T1) de 100 millisecondes. Le volume total hors tout du circuit d'encre est voisin de 500 cm³; celui des réservoirs (17) et (18) est de l'ordre de 260 cm³ et celui des cartouches amovibles (15) et (16), de 500 cm³ environ. Le volume de canalisation (66) doit être très petit par rapport au volume engendré par la cellule (1). Dans un exemple de réalisation, le rapport choisi est voisin de 4. Il faut aussi que les canalisations correspondant aux restrictions (14, 12, l8) aient des volumes supérieurs au volume engendré par la cellule (1). Dans un exemple de réalisation, ce rapport est de 2. Enfin, la canalisation de la restriction (10) doit être la plus petite possible.

Comme cela a déjà été dit précédemment, un tel circuit d'alimentation conforme à l'invention permet d'accéder à de multiples fonctions bien que sa structure soit extrêmement compacte et son fonctionnement très simple. Il trouve notamment ses applications dans le domaine de l'impression par jet d'encre, non seulement dans le cadre du marquage industriel, mais également dans celui de la bureautique.

## Revendications

1. Cellule destinée à être intégrée dans un circuit hydraulique, comportant une chambre à volume variable (1),
- d'une part, reliée à un capteur de pression (5);
- d'autre part, commandée par un moteur pas à pas (4);
caractérisée en ce qu'elle est reliée à une pluralité de valves (7, 9...) donnant accès chacune à une restriction (8, 10...), ces valves (7, 9...) étant à ouverture et fermeture commandées électroniquement en fonction de la position du rotor du dit moteur (4) et acceptant les deux sens de déplacement du fluide; une telle combinaison de moyens rendant la dite cellule capable d'accomplir de multiples fonctions.

2. Cellule selon la revendication 1, caractérisée en ce que ce volume variable (1) est délimité par un piston (p) solidaire d'un excentrique (3) lui-même entraîné par le rotor du moteur pas à pas (4) commandé à vitesse de rotation constante de telle sorte que, tous les paramètres étant égaux par ailleurs, le diagramme des différences de pression (ΔP), en fonction de la position (Pr) du rotor tende vers une période de sinusoïde pour un tour complet du rotor en vue d'assurer le synchronisme des commandes de valve en fonction de la position du piston.

3. Cellule selon l'une des revendications précédentes, caractérisée en ce qu'elle accomplit une fonction de pompage, les valves (7, 9...) étant alors commandées alternativement en position ouverte et fermée, à chaque demi-cycle, de telle sorte que se crée une aspiration à trayers la valve qui est maintenue ouverte durant la phase d'accroissement du volume de la chambre (1) (Pr = 0°) à (Pr = 180°) et un refoulement à travers la valve qui est maintenue ouverte durant la phase de décroissance du dit volume (Pr = 180°) à (Pr = 360°), cette aspiration et ce refoulement cyclique conduisant à l'établissement d'un débit de fluide dans le circuit hydraulique.

4. Cellule selon l'une des revendications 1 et 2, caractérisée en ce qu'elle accomplit une fonction de mesure de viscosité, une valve (7, 9...) étant maintenue ouverte pendant un cycle complet du rotor du moteur (4), la différence de pression (ΔP) maximale générée aux extrémités de la restriction (7, 10...) correspondant à la valve ouverte conduisant, à partir de la relation ΔP = f (viscosité) établie à la mesure de la viscosité du fluide qui traverse la dite valve ouverte (7, 9...).

5. Cellule selon l'une des revendications 1 et 2, caractérisée en ce qu'elle accomplit une fonction de contrôle d'homogénéïté du fluide: une valve est maintenue ouverte et le diagramme ΔP = f(Pr) établi, tout défaut apparaissent sur la courbe ainsi obtenue l'éloignant d'une sinusoïde témoignant d'un défaut d'homogénéïté.

6. Cellule selon l'une des revendications 1 et 2, caractérisée en ce qu'elle accomplit une fonction de détection de position du rotor du moteur (4) grâce à la coopération du fluide et du capteur de pression que ce fluide soit compressible ou incompressible: dans le premier cas, les deux valves (7,9) sont maintenues en position fermée, le 0° angulaire du rotor (Pr = 0°) correspond alors au point (ΔP) maximal sur le diagramme ΔP = f(Pr); dans le second cas, une des valves est ouverte, le 0° angulaire (Pr = 0°) correspond à la position médiane de la portion de courbe de pente négative se situant entre le point (ΔP) maximal et le point (ΔP) minimal sur le diagramme ΔP = f(Pr).

7. Cellule selon l'une des revendications précédentes, caractérisée en ce que chaque restriction est constituée par un tube (100) de longueur (L) supérieure au diamètre (D) dans un rapport suffisant pour que se crée une perte de charge dans le cas où celle-ci est traversée par un fluide visqueux.

8. Circuit d'alimentation en encre d'une tête (T) d'impression à jet d'encre continu, caractérisé en ce qu'il comporte au moins une cellule selon l'une des revendications précédentes.

9. Circuit d'alimentation selon la revendication 8, caractérisé en ce qu'il est constitué de deux ensembles (A) et (B) coopérant avec un circuit hydraulique comportant la tête d'impression, ces deux ensembles (A) et (B) comportant chacun une chambre à volume variable (1,23) associée l'une et l'autre à une pluralité de valves, ces deux chambres (1,23) étant d'une part couplées mécaniquement au même excentrique (3), et la chambre (1) étant d'autre part reliée au capteur de pression (5).

10. Circuit d'alimentation selon la revendication 9, caractérisé en ce que l'ensemble (A) comporte une canalisation (66) reliant le chambre à volume variable (1) à un réservoir d'encre (15), un réservoir de solvant (16), un réservoir de récupération d'encre (17), un réservoir d'encre (18) dit réservoir d'alimentation, vie des couples "valve plus restriction", à savoir respectivement (13,14), (11,12), (7,8) et (9,10).

11. Circuit d'alimentation selon l'une des revendications 8 à 10, caractérisé en ce que l'ensemble (B) comporte une canalisation (67) reliant la chambre à volume variable (23), d'une part à une valve (29) elle-même couplée à le canalisation (66) de l'élément (A); d'autre part à une valve (24) elle-même reliée au réservoir de récupération (17) d'un côté, au réservoir de récupération d'encre (17), et de l'autre, à une valve (25) elle-même reliée à la gouttière de récupération (22) par une canalisation (26); enfin, à une valve (28) appartenant au circuit (150), la valve (28) étant elle-même reliée à la tête d'impression (T).

12. Circuit d'alimentation selon l'une des revendications 8 à 11, caractérisé en ce que le circuit (150) comporte une valve (19) reliant le réservoir d'encre (18) à la tête d'impression (T) génératrice du jet d'encre (21) capable d'être récupéré par le gouttière de récupération (22).

13. Circuit d'alimentation selon l'une des revendications 10 à 12, caractérisé en ce que le réservoir (18) comporte une poche d'air (180) maintenant la réserve d'encre (34) sous pression, cette encre (34) servant à alimenter le tête d'impression (T) vie la vanne (19).

14. Circuit d'alimentation selon l'une des revendications 10 à 13, caractérisé en ce que les réservoirs (15) et (16) comportent chacun une enveloppe souple contenant respectivement l'encre (30) et le solvant (31), enveloppe réalisée de telle sorte que se crée une dépression du liquide (30,31) d'autant plus importante que le volume du liquide restant est faible.

15. Circuit d'alimentation selon l'une des revendications 8 à 14, caractérisé en ce que, lorsque le moteur (4) accomplit un cycle de fonctionnement, ce cycle comporte un temps (T1) d'arrêt correspondant à (Pr = 0°) sur le diagramme (Pr en fonction du temps (tp) suivi du temps (T2) correspondant à la rotation complète de (Pr = 0°) à (Pr = 360°), ce temps (T2) étant maintenu constant.

16. Circuit d'alimentation selon l'une des revendications 8 à 15, caractérisé en ce que les différents cycles de fonctionnement des éléments (A) et (B) sont effectués en commandant électriquement les différentes vannes de manière synchrone à la position (Pr) instantanée du rotor du moteur (4).

17. Circuit d'alimentation selon l'une des revendications 8 à 16, caractérisé en ce que la valve (19) étant ouverte et le jet (21) présent, l'ajout d'une dose d'encre dans le réservoir (18) est obtenu en faisant fonctionner en cellule de pompage la combinaison de la chambre (1) avec les valves (7) et (9) fonctionnant à chaque demi-cycle respectivement en aspiration et en refoulement pour transférer l'encre (33) du réservoir (17) vers l'encre (34) du réservoir (18).

18. Circuit d'alimentation selon la revendication 17, caractérisé en ce que, durant les temps d'arrêt (T1), une mesure de la pression dans le réservoir (18) est faite en mettant en relation ce réservoir (18) directement avec la capteur (5).

19. Circuit d'alimentation selon l'une des revendications 8 à 16, caractérisé en ce que la valve (9) est maintenue ouverte pendant un cycle complet du rotor, le diagramme de la différence de pression (ΔP) obtenue au niveau de le restriction (10) donnant alors la valeur de la viscosité de l'encre (34) du réservoir (18).

20. Circuit d'alimentation selon la revendication 19, caractérisé en ce qu'en cas de défaut de viscosité, une dose de solvant (31) est transférée du réservoir (16) vers le réservoir (18) en faisant fonctionner en cellule de pompage la combinaison de le chambre (1) avec les valves (11) et (9).

21. Circuit d'alimentation selon l'une des revendications 8 à 16, caractérisé en ce que, lorsque le réservoir (17) est vide, l'encre (30) du réservoir (15) est transférée dans le réservoir (18) en faisant fonctionner en cellule de pompage la combinaison de la chambre (1) avec les valves (13) et (9).

22. Circuit d'alimentation selon l'une des revendications 8 à 16, caractérisé en ce que, durant le temps d'arrêt (T1) du moteur (4), la valve (13) pour le réservoir d'encre ou la valve (11) pour le réservoir de solvant étant maintenue ouverte, la pression statique de la poche correspondante est mesurée au moyen du capteur (5).

23. Circuit d'alimentation selon l'une des revendications 8 à 16, caractérisé en ce que, pour restaurer le volume d'air (180) du réservoir (18), celui-ci est d'abord vidé par transfert de l'encre (34) vers le réservoir (17) par ouverture, dans un premier temps, des deux valves (9) et (7), le moteur étant arrêté, puis par pompage, la valve (9) ouverte, fonctionnent en aspiration, durant un demi-cycle, et la valve (7) ouverte, fonctionnent en refoulement, durant l'autre demi-cycle, jusqu'à ce qu'il n'y ait plus passage de liquide à travers la restriction (10), le réservoir (18) pouvant se trouver alors en dépression, les valves (9, 29, 25) étant alors ouvertes afin de permettre le passage de l'air pris au niveau de le gouttière (22), ces phases étant suivies par le transfert en retour de l'encre contenue dans le réservoir (17) vers le réservoir (18).

24. Circuit d'alimentation selon l'une des revendications 8 à 16, caractérisé en ce que l'encre recueillie au niveau de le gouttière de récupération (22) est pompée à travers le canalisation (26) vers le réservoir (17) au moyen des valves (25) et (24) coopérant avec le chambre à volume variable (23).

25. Circuit d'alimentation selon l'une des revendications 8 à 16, caractérisé en ce que, avant l'arrêt du fonctionnement, chaque valve des éléments (A) et (B) est remplie de solvant par pompage successifs de solvant dans chacune de ces valves, en coopérant avec le valve (11) associée au réservoir de solvant (16).

26. Circuit d'alimentation selon l'une des revendications 8 à 16, caractérisé en ce qu'un nettoyage complet est réalisé en mettant en oeuvre une première phase consistant à transvaser par pompage l'encre du réservoir (17) dans le réservoir (18) au moyen des valves (7) et (9) coopérant avec le chambre (1); une seconde phase consistant à laisser s'échapper par la gouttière (22) l'encre contenue sous pression dans le réservoir (18) en ouvrent les valves (9, 29, 25); une troisième phase consistant à coupler le fonctionnement en cellule de pompage des valves (9, 29, 25) coopérant avec les chambres (1) et (23); une quatrième phase consistant à transvaser le solvant (31) dans le réservoir (17), puis dans le réservoir (18) avant de l'expulser à travers la valve (19), la tête (T) et la valve (25).

27. Circuit d'alimentation fluide d'une tête d'impression (T) selon l'une des revendications 9, 10 et 11; caractérisé en ce qu'il comporte en outre un circuit de récupération capable d'une part, grâce à la coopération de l'ensemble (B) avec les deux valves (24) et (25), d'assurer la mise en dépression du réservoir (17) et l'aspiration de l'encre depuis la gouttière (22) vers ce réservoir (17) vie une canalisation (220) relient la gouttière (22) au réservoir (17); capable d'autre part d'assurer le recyclage du condensat de solvant grâce à la coopération de l'ensemble (A) avec l'ensemble de valves (26,7).

28. Circuit selon la revendication 27, caractérisé en ce que l'air est extrait du réservoir (17) vers le canalisation (303) reliée à l'extérieur en faisant jouer à l'ensemble (B) plus valves (24) et (25), un rôle de pompe à air exclusivement, ce qui a pour effet de transformer le réservoir (17) en accumulateur de dépression, de filtrer les pulsations inhérentes à la pompe et de permettre l'aspiration de l'encre pris au niveau de le gouttière et ceci vie la canalisation (220).

29. Circuit selon l'une des revendications 27 et 28, caractérisé en ce qu'un condenseur (300) est placé en série sur le canalisation (303) et assure la séparation de l'air et du solvant sous forme d'un condensat (301), l'air et l'excédent éventuel de produit volatil s'échappent vers l'extérieur par la canalisation (303).

30. Circuit selon l'une des revendications précédentes, caractérisé en ce que le condensat (301) est pompé au moyen de l'élément (A) coopérant avec les valves (26,7) pour être renvoyé dans le réservoir (17).

## Claims

1. A cell adapted to be integrated in a hydraulic circuit comprising a chamber with a variable volume (1),
- connected on the one hand with a pressure sensor (5);
- and operated on the other hand by a stepper motor (4):
characterized in that it is connected with a plurality of valves (7, 9...) each providing access to a choke (8, 10...), said valves (7, 9...) being opened and closed electronically as a function of the position of the rotor of the said motor (4) and accepting the two directions of displacement of the fluid;
such a combination of the means making it possible for the said cell to perform multiple functions.

2. The cell as claimed in claim 1, characterized in that the variable volume (1) is delimited by a piston (p) integral with an eccentric (3) which itself is driven by the rotor of the stepper motor (4) run at a constant speed of rotation in such a manner that, all the parameters being equal in other respects, the diagram of the pressure differences (ΔP), as a function of the position (Pr) of the rotor, tends towards a sinusoidal period for a complete turn of the rotor in order to produce synchronism of the valve operation as a function of the position of the piston.

3. The cell as claimed in any one of the preceding claims, characterized in that it performs a pumping function, the valves (7, 9...) being then alternatively set in an open and a shut position, during each half-cycle in such a manner that there is aspiration through the valve which is held open during a phase of increase in volume of the chamber (1) (Pr = 0°) to (Pr = 180°) and a return through the valve which is held open during the phase of a reduction in the said volume (Pr = 180°) to (Pr = 360°), such aspiration and such return entailing the creation of a feed of fluid in the hydraulic circuit.

4. The cell as claimed in claim 1 or in claim 2, characterized in that it performs a viscosity measuring function, one valve (7, 9...) being held open during a complete cycle of the rotor of the motor (4), the maximum pressure differential (ΔP) generated at the ends of the choke (7, 10...) corresponding to the valve being in its open conducting condition, on the basis of the relationship ΔP = f(viscosity) established from the measurement of the viscosity of the fluid which passes through the said open valve (7, 9...).

5. The cell as claimed in claim 1 or in claim 2, characterized in that it performs a homogeneity test function on a fluid: one valve being held open and the diagram ΔP = f(Pr) being established, any departure appearing on the curve so produced leaving a sinusoidal form indicating a lack of homogeneity.

6. The cell as claimed in claim 1 or in claim 2, characterized in that it performs a function detecting the position of the rotor of the motor (4) on the basis of the cooperation of the fluid and of the pressure sensor indicating that the fluid is compressible or incompressible: in the first case the two valves (7 and 9) are held in a closed position, the 0° position of the rotor (Pr =0°) then corresponding to the maximum point (ΔP) on the diagram ΔP = f(Pr); and in the second case, in which one of the valves is open, the 0° position (Pr = 0°) corresponds to the median position of the portion of the curve with a negative slope situated between the maximum point (ΔP) and the minimum point on the ΔP diagram ΔP = f(Pr).

7. The cell as claimed in any one of the preceding claims, characterized in that each choke is constituted by a tube (100) with a length (L) greater than the diameter (D) with a ratio sufficient for there to be a loss of charge in the event of the latter having a viscous flow in it.

8. An ink feed circuit for a continuous ink jet print head (T), characterized in that it comprises at least one cell as claimed in any one of the preceding claims.

9. The feed circuit as claimed in claim 8, characterized in that it is constituted by two units (A) and (B) cooperating with a hydraulic circuit comprising the print head, said two units (A) and (B) each comprising a variable volume chamber (1 and 23) both associated with a plurality of valves, said two chambers (1 and 23) being on the one hand coupled mechanically with the same eccentric (3), and the chamber (1) being connected on the other hand with the pressure sensor (5).

10. The feed circuit as claimed in claim 9, characterized in that the unit (A) comprises a channel (66) connecting the variable volume chamber (1) with an ink reservoir (15), a solvent reservoir (16), an ink recovery reservoir (17), an ink reservoir (18) or feed reservoir, and "valve and choke" pairs, that is to say respectively (13 and 14), (11 and 12), (7 and 8) and (9 and 10).

11. The feed circuit as claimed in any one of the preceding claims 8 through 10, characterized in that the unit (B) comprises a channel (67) connecting the variable volume chamber (23) on the one hand with a valve (29) itself coupled with the channel (66) of the element (A), and on the other hand with a valve (24) itself connected with the recovery reservoir (17) on one side, with the ink recovery reservoir (17) and on the other side with a valve (25) itself connected with the recovery gutter (22) by a channel (26) and lastly with a valve (28) belonging to the circuit (150), the valve (28) being itself connected with the print head (T).

12. The feed circuit as claimed in any one of the preceding claims 8 through 11, characterized in that the circuit (150) comprises a valve (19) connecting the ink reservoir (18) with the print head (T) producing the ink jet (21) able to be recovered by means of the recovery gutter (22).

13. The feed circuit as claimed in any one of the preceding claims 10 through 12, characterized in that the reservoir (18) comprises an air pocket (180) maintaining the ink (34) reservoir under pressure, said ink (34) serving to feed the print head (T) via the valve (19).

14. The feed circuit as claimed in any one of the preceding claims 10 through 13, characterized in that the reservoirs (15) and (16) each comprise a flexible envelope respectively containing the ink (30) and the solvent (31), said envelope being so made that the liquid (30 and 31) is depressurized to an extent which increases with a decrease in the volume of the residual liquid.

15. The feed circuit as claimed in any one of the preceding claims 8 through 14, characterized in that when the motor (4) is performing a functional cycle, said cycle comprises a dwell time (T1) corresponding to (Pr = 0°) on the diagram (Pr as a function of the time (tp) followed by the time (T2) corresponding to a complete rotation from (Pr = 0°) to (Pr = 360°), said time (T2) being kept constant.

16. The feed circuit as claimed in any one of the preceding claims 8 through 15, characterized in that the different functional cycles (A) and (B) are performed by electrical control of the different valves in a manner synchronous with the instantaneous position (Pr) of the rotor of the motor (4).

17. The feed circuit as claimed in any one of the preceding claims 8 through 16, characterized in that, the valve (19) being open and the jet (21) being produced, the addition of a charge of ink to the reservoir (18) is performed by causing operation the combination of the chamber (1) with the valves (7) and (9) as a pumping cell functioning during each half-cycle respectively for aspiration and return in order to transfer the ink (33) from the reservoir (17) to the ink (34) in the reservoir (18).

18. The feed circuit as claimed in claim 17, characterized in that during the dwell time (T1) a measurement of the pressure in the reservoir (18) is performed by directly relating this reservoir (18) to the sensor (5).

19. The feed circuit as claimed in any one of the preceding claims 8 through 16, characterized in that the valve (9) is kept open during a complete cycle of the rotor, the diagram of the pressure differential (ΔP) produced at the level of the choke (10) then providing the value of the viscosity of the ink (34) in the reservoir (18).

20. The feed circuit as claimed in claim 19, characterized in that in the case of the viscosity being incorrect, a charge of solvent (31) is transferred from the reservoir (16) to the reservoir (18) by causing operation of the combination of the chamber (1) with the valves (11) and (9) as a pumping cell.

21. The feed circuit as claimed in any one of the preceding claims 8 through 16, characterized in that, when the reservoir (17) is empty, the ink (30) of the reservoir (15) is transferred into the reservoir (18) by causing operation of the combination of the chamber (1) with the valves (13) and (9) as a pumping cell.

22. The feed circuit as claimed in any one of the preceding claims 8 through 16, characterized in that, during the dwell time (T1) of the motor (4), the valve (13) for the ink reservoir or the valve (11) for the solvent reservoir is kept open, the static pressure in the respective pocket being measured by means of the sensor (5).

23. The feed circuit as claimed in any one of the preceding claims 8 through 16, characterized in that in order to restore the volume of air (180) in the reservoir (18) the latter is firstly emptied by the transfer of the ink (34) into the reservoir (17) by opening, in a first time, of the two valves (9) and (7), the motor being stopped, then by pumping with the valve (9) open, operation for aspiration during one half-cycle and with the valve (7) open, return operation during one half-cycle until no more liquid goes through the choke (10), the reservoir then being able to be in a depressurized condition, the valves (9, 29 and 25) then being open in order to permit the passage of air from the level of the gutter (22), these phases being followed by the return transfer of the ink contained in the reservoir (17) to the reservoir (18).

24. The feed circuit as claimed in any one of the preceding claims 8 through 16, characterized in that the ink recovered from the recovery gutter (22) is pumped through the channel (26) to the reservoir (17) via the valves (25) and (24) cooperating with the variable volume chamber (23).

25. The feed circuit as claimed in any one of the preceding claims 8 through 16, characterized in that prior to the halting of operation each valve of the elements (A) and (B) is filled with solvent by successively pumping solvent into each of the said valves cooperating with the valve (11) associated with solvent reservoir (16).

26. The feed circuit as claimed in any one of the preceding claims 8 through 16, characterized in that complete cleaning is performed by starting a first phase consisting of transferring by pumping the ink from the reservoir (17) into the reservoir (18) by means of valves (7) and (9) cooperating with the chamber (1), a second phase consisting of allowing the escape via the gutter (22) of ink contained under pressure in the reservoir (18) by opening the valves (9, 29 and 25), a third phase consisting of coupling the operation as a pumping cell of the valves (9, 29 and 25) cooperating with the chambers (1) and (23), a fourth phase consisting of transferring the solvent (31) into the reservoir (17), then into the reservoir (18) before expelling it through the valve (19), the head (T) and the valve (25).

27. The feed circuit for fluid to a print head (T) as claimed in any one of the preceding claims 9, 10 and 11, characterized in that it comprises furthermore a recovery circuit capable on the one hand, owing to the cooperation with the two valves (24) and (25), of ensuring the depressurization of the reservoir (17) and the aspiration of ink from the gutter (22) to the reservoir (17) via a channel (220) connecting the gutter (22) with the reservoir (17), and capable on the other hand of ensuring recycling of solvent condensate owing to cooperation of the unit (A) with the unit having the valve (26 and 7).

28. The feed circuit as claimed in claim 27, characterized in that the air is extracted from the reservoir (17) into the channel (303) connected with the outside by causing operation of the unit (B) together the valves (24) and (25) with the exclusive function of an air pump, this having the effect of transforming the reservoir (17) into a vacuum accumulator, of smoothing out inherent pulses due to the pump and of making possible the aspiration of the ink taken from the level of the gutter, this being via the channel (220).

29. The circuit as claimed in claim 27 or claim 28, characterized in that a capacitor (300) is placed in series with the channel (303) and ensures the separation of the air and of the solvent in the form of a condensate (301), the air and any excess volatile product escaping to the outside via the channel (303).

30. The circuit as claimed in any one of the preceding claims, characterized in that the condensate (301) is pumped by means of the elements (A) cooperating with the valves (26 and 7) in order to be returned into the reservoir (17).

## Patentansprüche

1. Zelle zur Integration in einen Hydraulikkreis, mit einer Kammer veränderlichen Volumens (1),
- einerseits mit einem Drucksensor (5) verbunden;
- andererseits von einem Schrittmotor (4) gesteuert;
dadurch gekennzeichnet, daß sie mit einer Vielzahl von Ventilen (7, 9...), wovon jedes zu einer Drosselstelle (8, 10...) führt, verbunden ist, wobei diese Ventile (7, 9...) vom Typ mit in Abhängigkeit von der Stellung des Rotors dieses Motors (4) elektronisch gesteuertem Öffnen und Schließen und beide Fluid-Strömungsrichtungen zulassen; mit einer Kombination von Mitteln, die es dieser Zelle ermöglicht, eine Vielfalt von Funktionen zu erfüllen.

2. Zelle nach Anspruch 1, dadurch gekennzeichnet, daß das veränderliche Volumen (1) von einem Kolben (p) begrenzt wird, der mit einem Exzenter (3) fest verbunden ist, welcher seinerseits von dem Rotor des Schrittmotors (4) angetrieben wird, der mit einer konstanten Drehgeschwindigkeit so gesteuert wird, daß bei ansonsten gleichen Parametern das Diagramm der Druckunterschiede (ΔP) in Abhängigkeit von der Stellung (Pr) des Rotors für eine komplette Drehung des Rotors zu einer Sinusperiode tendiert, um den Synchronismus der Ventilsteuerungen in Abhängigkeit von der Stellung des Kolbens zu gewährleisten.

3. Zelle nach einem der vorstehenden Ansprüche, dadurch gekennzeichnet, daß sie eine Pumpenfunktion erfüllt, wobei die Ventile (7, 9...) dann bei jedem Halbzyklus abwechselnd in eine geöffnete Stellung und in eine geschlossene Stellung gesteuert werden, so daß ein Saugvorgang über das Ventil, das während der Phase der Inhaltszunahme der Kammer (1) (Pr = 0°) bis (Pr = 180°) geöffnet gehalten wird, sowie ein Ausstoßvorgang über das Ventil erfolgt, das während der Phase der Verminderung dieses Volumens (Pr = 180°) bis (Pr = 360°) in seinem geöffneten Zustand gehalten wird, wobei dieser zyklische Saugvorgang und dieser zyklische Ausstoßvorgang zur Herstellung eines Strömungsdurchsatzes in dem Hydraulikkreis führen.

4. Zelle nach einem der Ansprüche 1 und 2, dadurch gekennzeichnet, daß sie eine Funktion zum Messen der Viskosität erfüllt, wobei ein Ventil (7, 9...) während eines kompletten Zyklus des Rotors des Motors (4) in seinem geöffneten Zustand gehalten wird, wobei der maximale Druckunterschied (ΔP), der an den Enden der Drosselstelle (7, 10...) erzeugt wird, dem geöffneten Ventil entspricht, ausgehend von der Beziehung ΔP = f (Viskosität) zur Messung der Viskosität des Fluids, das dieses geöffnete Ventil (7, 9...) durchfließt.

5. Zelle nach einem der Ansprüche 1 und 2, dadurch gekennzeichnet, daß sie eine Funktion zur Kontrolle der Fluidhomogenität durchführt; wobei ein Ventil in seinem geöffneten Zustand gehalten und das Diagramm ΔP = f(Pr) erzeugt wird, wobei jeglicher Fehler, der auf der so erhaltenen Kurve erscheint und von einer Sinuskurve abweicht, auf einen Homogenitätsfehler hinweist.

6. Zelle nach einem der Ansprüche 1 und 2, dadurch gekennzeichnet, daß sie eine Funktion zur Erfassung der Stellung des Rotors des Motors (4) erfüllt, dank der Zusammenarbeit zwischen dem Fluid und dem Drucksensor, gleich ob dieses Fluid komprimierbar oder unkomprimierbar ist: in dem ersten Fall werden die beiden Ventile (7, 9) in geschlossener Stellung gehalten, die 0°-Winkel-Stellung des Rotors (Pr = 0°) entspricht dann dem maximalen Punkt (ΔP) auf dem Diagramm ΔP = f(Pr); in dem zweiten Fall wird eines der Ventile geöffnet, die 0°-Winkelstellung (Pr = 0°) entspricht der Mittelposition des Abschnittes der Kurve mit negativer Steigung, die auf dem Diagramm ΔP = f(Pr) sich zwischen dem maximalen Punkt (ΔP) und dem minimalen Punkt (ΔP) befindet.

7. Zelle nach einem der vorstehenden Ansprüche, dadurch gekennzeichnet, daß jede Drosselstelle aus einem Rohr (100) einer Länge (L) besteht, die in hinreichendem Maße größer als der Durchmesser (D) ist, um eine Druckdifferenz zu erzeugen, wenn diese von einem viskosen Fluid durchquert wird.

8. Tinte-Versorgungskreis für einen Druckkopf (T) mit kontinuierlichem Tintenstrahl, dadurch gekennzeichnet, daß er wenigstens eine Zelle nach einem der vorstehenden Ansprüche aufweist.

9. Versorgungskreis nach Anspruch 8, dadurch gekennzeichnet, daß er aus zwei Gruppen (A) und (B) besteht, die mit einem den Druckkopf enthaltenden Hydraulikkreis zusammenwirken, wobei jede dieser beiden Gruppen (A) und (B) eine Kammer veränderlichen Volumens (1, 23) umfaßt, die jeweils einer Vielzahl von Ventilen zugeordnet ist, wobei diese beiden Kammern (1, 23) einerseits an denselben Exzenter (3) mechanisch gekoppelt sind und die Kammer (1) andererseits mit dem Drucksensor (5) verbunden ist.

10. Versorgungskreis nach Anspruch 9, dadurch gekennzeichnet, daß die Gruppe (A) ein Leitungssystem (66) aufweist, das die Kammer (1) veränderlichen Volumens mit einem Tintenbehälter (15), einem Lösungsmittelbehälter (16), einem Behälter zur Rückgewinnung der Tinte (17), einem als Versorgungsbehälter bezeichneten Tintenbehälter (18) über "Ventil plus Drosselstelle"-Paare, und zwar jeweils (13, 14), (11, 12), (7, 8) und (9, 10), verbindet.

11. Versorgungskreis nach einem der Ansprüche 8 bis 10, dadurch gekennzeichnet, daß die Gruppe (B) ein Leitungssystem (67) umfaßt, welches die Kammer (23) veränderlichen Volumens einerseits mit einem Ventil (29), das seinerseits an das Leitungssystem (66) des Elementes (A) gekoppelt ist, und andererseits mit einem Ventil (24) verbindet, das seinerseits auf einer Seite mit dem Rückgewinnungs-Behälter (17), dem Tinten-Rückgewinnungs-Behälter (17) und auf der anderen Seite mit einem Ventil (25) verbunden ist, das seinerseits über ein Leitungssystem (26) mit der Rückgewinnungsrinne (22) verbunden ist; schließlich mit einem zu dem Kreis (150) gehörenden Ventil (28), wobei dieses Ventil (28) seinerseits mit dem Druckkopf (T) verbunden ist.

12. Versorgungskreis nach einem der Ansprüche 8 bis 11, dadurch gekennzeichnet, daß der Kreis (150) ein Ventil (19) aufweist, das den Tintenbehälter (18) mit dem Druckkopf (T), der den aus der Rückgewinnungsrinne (22) rückgewinnbaren Tintenstrahl (22) erzeugt, verbindet.

13. Versorgungskreis nach einem der Ansprüche 10 bis 12, dadurch gekennzeichnet, daß der Behälter (18) eine Luftblase (180) aufweist, die den Tintenvorrat (34) unter Druck hält, wobei diese Tinte (34) dazu dient, den Druckkopf (T) über das Ventil (19) zu versorgen.

14. Versorgungskreis nach einem der Ansprüche 10 bis 13, dadurch gekennzeichnet, daß jeder der Behälter (15) und (16) eine biegsame Hülle aufweist, wovon die eine die Tinte (30) und die andere das Lösungsmittel (31) enthält, wobei diese Hülle derart ausgestaltet ist, daß ein Unterdruck in der Flüssigkeit (30, 31) gebildet wird, der umso größer ist, desto geringer das Volumen der Restflüssigkeit ist.

15. Versorgungskreis nach einem der Ansprüche 8 bis 14, dadurch gekennzeichnet, daß wenn der Motor (4) einen Funktionszyklus vollendet, dieser Zyklus eine Anhaltezeit (T1) umfaßt, die (Pr = 0°) auf dem Diagramm entspricht (Pr in Abhängigkeit von der Zeit (tp), worauf die Zeit (T2) folgt, die der vollständigen Umdrehung von (Pr = 0°) bis (Pr = 360 °) entpricht, wobei diese Zeit (T2) konstant gehalten wird.

16. Versorgungskreis nach einem der Ansprüche 8 bis 15, dadurch gekennzeichnet, daß die verschiedenen Betriebszyklen der Elemente (A) und (B) durch elektrische Steuerung der verschiedenen Ventile synchron zu der momentanen Stellung (Pr) des Rotors des Motors (4) durchgeführt werden.

17. Versorgungskreis nach einem der Ansprüche 8 bis 16, dadurch gekennzeichnet, daß bei geöffnetem Ventil (19) und vorhandenem Strahl (21) die Zugabe einer Tintendosis in den Behälter (18) erhalten wird, indem man die Kombination aus der Kammer (1) und den Ventilen (7) und (9), die bei jedem Halbzyklus im Saug- bzw. im Ausstoßbetrieb arbeitet, um die Tinte (33) aus dem Behälter (17) zu der Tinte (34) des Behälters (18) zu überführen, als Pumpenzelle arbeiten läßt.

18. Versorgungskreis nach Anspruch 17, dadurch gekennzeichnet, daß während der Anhaltezeiten (T1) eine Messung des Druckes in dem Behälter (18) erfolgt, indem dieser Behälter (18) mit dem Sensor (5) unmittelbar in Verbindung gebracht wird.

19. Versorgungskreis nach einem der Ansprüche 8 bis 16, dadurch gekennzeichnet, daß das Ventil (9) während eines vollständigen Zyklus des Rotors in seiner geöffneten Stellung gehalten wird, wobei das Diagramm des an der Drosselstelle (10) erhaltenen Druckunterschiedes ( P) dann den Wert der Viskosität der Tinte (34) des Behälters (18) angibt.

20. Versorgungskreis nach Anspruch 19, dadurch gekennzeichnet, daß im Falle eines Viskositätsmangels eine Lösungsmittel-Dosis (31) von dem Behälter (16) zu dem Behälter (18) überführt wird, indem man die Kombination aus der Kammer (1) und den Ventilen (11) und (9) als Pumpenzelle arbeiten läßt.

21. Versorgungskreis nach einem der Ansprüche 8 bis 16, dadurch gekennzeichnet, daß, wenn der Behälter (17) leer ist, die Tinte (30) des Behälters (15) zu dem Behälter (18) überführt wird, indem man die Kombination aus der Kammer (1) und den Ventilen (13) und (9) als Pumpzelle arbeiten läßt.

22. Versorgungskreis nach einem der Ansprüche 8 bis 16, dadurch gekennzeichnet, daß während der Anhaltezeit (T1) des Motors (4), wobei das Ventil (13) für den Tintenbehälter oder das Ventil (11) für den Lösungsmittel-Behälter in seiner geöffneten Stellung gehalten wird, der statische Druck der entsprechenden Blase mittels des Sensors (5) gemessen wird.

23. Versorgungskreis nach einem der Ansprüche 8 bis 16, dadurch gekennzeichnet, daß, um das Luftvolumen (180) des Behälters (180) wiederherzustellen, dieser zuerst durch Verlagern der Tinte (34) in den Behälter (17) geleert wird, zuerst durch Öffnen der beiden Ventile (9) und (7) bei ausgeschaltetem Motor, und dann durch Pumpen, wobei das geöffnete Ventil (9) während eines Halbzyklus im Saugbetrieb und das geöffnete Ventil (7) während des anderen Halbzyklus im Ausstoßbetrieb arbeitet, bis keine Flüssigkeit durch die Drosselstelle (10) durchfließt, wobei der Behälter (18) sich dann in Unterdruckzustand befinden kann, die Ventile (9, 29, 25) dann geöffnet werden, um den Durchgang der an der Rinne (22) aufgenommenen Luft zu ermöglichen, wobei auf diese Phasen die Rückverlagerung der in dem Behälter (17) enthaltenen Tinte zu dem Behälter (18) folgt.

24. Versorgungskreis nach einem der Ansprüche 8 bis 16, dadurch gekennzeichnet, daß die an der Rückgewinnungsrinne (22) gesammelte Tinte mittels der Ventile (25) und (24), welche mit der Kammer (23) veränderlichen Volumens zusammenarbeiten, durch das Leitungssystem (26) zu dem Behälter (17) gepumpt wird.

25. Versorgungskreis nach einem der Ansprüche 8 bis 16, dadurch gekennzeichnet, daß vor dem Betriebsstillstand jedes Ventil der Elemente (A) und (B) durch aufeinanderfolgendes Pumpen von Lösungsmittel in jedes dieser Ventile mit Lösungsmittel im Zusammenwirken mit dem dem Lösungsmittelbehälter (16) zugeordneten Ventil (11) gefüllt wird.

26. Versorgungskreis nach einem der Ansprüche 8 bis 16, dadurch gekennzeichnet, daß ein vollständiger Säuberungsvorgang dadurch ausgeführt wird, daß eine erste Phase angewandt wird, die darin besteht, die Tinte des Behälters (17) in den Behälter (18) mittels der Ventile (7) und (9) umzupumpen, die mit der Kammer (1) zusammenarbeiten; eine zweite Phase, die darin besteht, daß durch die Rinne (22) die in dem Behälter (18) unter Druck gehaltene Tinte abgelassen wird, indem die Ventile (9, 29, 25) geöffnet werden; eine dritte Phase, die darin besteht, daß der Betrieb der Ventile (9, 29, 25), die mit den Kammern (1) und (23) zusammenarbeiten, als Pumpzelle gekoppelt wird; eine vierte Phase, die darin besteht, daß das Lösungsmittel (31) in den Behälter (17) und dann in den Behälter (18) verlagert wird, bevor es durch das Ventil (19), den Kopf (T) und das Ventil (25) ausgestoßen wird.

27. Fluid-Versorgungskreis für einen Druckkopf (T) nach einem der Ansprüche 9, 10 und 11, dadurch gekennzeichnet, daß er ferner einen Rückgewinnungskreis umfaßt, welcher einerseits dank des Zusammenwirkens zwischen der Gruppe (B) und den beiden Ventilen (24) und (25) in der Lage ist, die Unterdruck-Beaufschlagung des Behälters (17) sowie das Ansaugen der Tinte ausgehend von der Rinne (22) zu diesem Behälter (17) hin über ein Leitungssystem (220), das die Rinne (22) mit dem Behälter (17) verbindet, zu gewährleisten, und welcher andererseits in der Lage ist, den Neuumlauf des Lösungsmittelkondensats dank des Zusammenwirkens zwischen der Gruppe (A) mit den gesamten Ventilen (26, 7) zu gewährleisten.

28. Kreis nach Anspruch 27, dadurch gekennzeichnet, daß die Luft aus dem Behälter (17) über das Leitungssystem (303), das ins Freie mündet, abgelassen wird, indem die Gruppe (B) mit den Ventilen (24) und (25) ausschließlich als Luftpumpe arbeitet, was dazu führt, daß der Behälter (17) zu einem Unterdruck-Akkumulator wird, die Druckstöße der Pumpe ausgefiltert werden und das Ansaugen der an der Rinne entnommenen Tinte über das Leitungssystem (220) ermöglicht wird.

29. Kreis nach einem der Ansprüche 27 und 28, dadurch gekennzeichnet, daß ein Kondensor (300) mit dem Leitungssystem (303) in Reihe geschaltet ist und die Trennung zwischen der Luft und dem Lösungsmittel in Form eines Kondensats (301) gewährleistet, wobei die Luft und der eventuelle Überschuß an flüchtigem Mittel über das Leitungssystem (303) nach Außen entweichen.

30. Kreis nach einem der vorstehenden Ansprüche, dadurch gekennzeichnet, daß das Kondensat (301) mittels des Elementes (A), das mit den Ventilen (26, 7) zusammenarbeitet, gepumpt wird, um zu dem Behälter (17) zurückgeführt zu werden.
